# EUROPÄISCHE PATENTSCHRIFT

(11) **EP 1 327 081 B1**
(45) Veröffentlichungstag und Bekanntmachung des Hinweises auf die Patenterteilung: **25.05.2005**
(21) Anmeldenummer: 01987851.1
(22) Anmeldetag: 12.10.2001
(51) Int. Cl.: F15B 1/22, F15B 1/16

(54) **HYDROSPEICHER, INSBESONDERE BLASENSPEICHER**
HYDROACCUMULATOR, IN PARTICULAR A BLADDER ACCUMULATOR
ACCUMULATEUR HYDRAULIQUE, NOTAMMENT ACCUMULATEUR DE TYPE VESSIE

(30) Priorität: 18.10.2000 DE 10051580
(43) Veröffentlichungstag der Anmeldung: 16.07.2003
(73) Patentinhaber: Hydac Technology GmbH, 66273 Sulzbach/Saar (DE)
(72) Erfinder: WEBER, Norbert, 66280 Sulzbach (DE)
(74) Vertreter: Bartels, Martin Erich Arthur
(86) Internationale Anmeldenummer: PCT/EP2001/011838
(87) Internationale Veröffentlichungsnummer: WO 2002/033266

(56) Entgegenhaltungen:
- DE-A- 2 452 882
- FR-E- 79 885
- US-A- 4 068 684
- US-A- 4 509 557
- US-E- R E23 437

## Beschreibung

Die Erfindung bezieht sich auf einen Hydrospeicher, insbesondere Blasenspeicher mit den Merkmalen des Oberbegriffes des Patentanspruches 1.

Hydrospeicher dieser Art sind handelsüblich. In einem von der Firma Mannesmann Rexroth GmbH herausgegebenen Fachbuch "Der Hydraulik Trainer Band 1" ist auf Seite 165 ein Blasenspeicher der obengenannten Art dargestellt und beschrieben. Bei dem bekannten Blasenspeicher ist die Ventilanordnung als Sitzventil ausgebildet, wobei am dem Fluidraum zugekehrten Endrand des Anschlußstutzens als feststehender Ventilsitz eine Kegelfläche ausgebildet ist, die mit einer entsprechenden Kegelfläche an einem Ventilteller des beweglichen Ventilkörpers zusammenwirkt. Dieser ist ähnlich gestaltet wie die bei ventilgesteuerten Verbrennungsmotoren üblichen Steuerventile, d.h. der Ventilteller befindet sich an einem Schaft, der für die zwischen Offenstellung und Schließstellung verlaufende Ventilhubbewegung in einer Ventilführung geführt ist, die in den Anschlußstutzen eingebaut ist.

Nachteilig hierbei sind die sich ergebenden hohen Herstellungskosten aufgrund des erforderlichen Aufwandes für Herstellung und Bearbeitung der durch diese Ventilbauweise bedingten Vielzahl von Einzelteilen: Um eine einwandfreie Funktion der Ventilanordnung zu gewährleisten, muß die in den Anschlußstutzen eingebaute Ventilführung hinsichtlich der Ferti-: gungstoleranzen, sowohl bezüglich der Fluchtung als auch der Passung, sorgfältig gestaltet sein. Außerdem ist eine entsprechende Bearbeitung der den Ventilsitz bildenden Kegelflächen erforderlich.

Durch die PCT/WO 00/31420 ist ein gattungsgemäßer Hydrospeicher bekannt, dessen Trennelement aus einem Metallfaltenbalg gebildet ist. Innerhalb des Faltenbalges ist eine Druckfeder angeordnet, die das Trennelement im vorgespannten Zustand hält. Auf der Unterseite ist der Metallfaltenbalg mit einer Abschlußplatte versehen, die mit einem Ventilkörper zusammenwirkt, der unter Federvorspannung gehalten im Fluidanschlußstutzen des Gehäuses des bekannten Hydrospeichers aufgenommen ist. Der Ventilkörper ist als Ventilstößel ausgebildet und in seiner Längsausrichtung größer dimensioniert als in Querrichtung, so daß der bekannte Ventilkörper in seiner Bewegungsrichtung im Anschlußstutzen viel Bauraum einnimmt. Das mit der Abschlußplatte zusammenwirkende Ende des Ventilkörpers ist kalottenartig ausgebildet, so daß in Verbindung mit den unterschiedlichen Durchmessern, Nuten und Einstichen, abgeschrägten Flächen sowie einer Querbohrung am anderen Ende des Ventilkörpers eine komplexe Geometrie entsteht, die einen aufwendigen und kostenintensiven Bearbeitungsprozeß bei der Herstellung erfordert. Die kompliziert aufbauende geometrische Struktur des Schließkörpers setzt sich auch im Bereich der Fluidführung fort und aufgrund der Mehrfachumlenkung des Fluidstromes ist insbesondere im Bereich der Einströmung des Mediums in den Fluidraum ein ungünstiger Strömungsverlauf realisiert, so daß die bekannte Lösung für Hydrospeicher mit empfindlichen Membranblasen sich als nicht geeignet erweist.

Durch die US-A-4,068,684 ist ein gattungsgemäßer Hydrospeicher bekannt, wobei bei der bekannten Lösung der federbelastete Ventilkörper als hülsenartiger Verschlußstutzen ausgebildet ist, dessen Höhe gemessen in der Bewegungsrichtung des Ventilkörpers mehrfach größer bemessen ist, als sein Durchmesser. Bei der bekannten Lösung ist der Ventilkörper an seiner, dem Trennelement zugewandten Seite als eben verlaufende Platte ausgebildet und weist in seinem hülsenartigen Außenmantel diametral einander gegenüberliegende Querbohrungen auf, die mit der Fluidseite des Hydrospeichers in der Offenstellung des Ventiles fluidführend verbunden sind. Die bekannte Ventilkörperlösung baut demgemäß in Axialrichtung des Hydrospeichers sehr groß auf und aufgrund der fluidführenden Querbohrungen ergibt sich im Bereich der Einströmung des Mediums in den Fluidraum ein nicht drosselbarer und mithin ungünstiger Strömungsverlauf.

Ausgehend von diesem nächstkommenden Stand der Technik stellt sich die Erfindung die Aufgabe, den bekannten gattungsgemäßen Hydrospeicher derart weiter zu verbessern, daß der Ventilkörper wenig Bauraum einnimmt, daß er geometrisch einfach aufbaut und mithin kostengünstig realisierbar ist, sowie einen optimierten Strömungsverlauf im Bereich des Einströmens in den Fluidraum zuläßt. Eine dahingehende Aufgabe löst ein Hydrospeicher mit den Merkmalen des Patentanspruches 1 in seiner Gesamtheit.

Dadurch, daß gemäß dem kennzeichnenden Teil des Patentanspruches 1 der Durchmesser des Ventilkörpers größer bemessen ist als seine Höhe gemessen in der Bewegungsrichtung des Ventilkörpers und daß die jeweilige Querbohrung im Ventilkolben als Fluidkanal ausgebildet ist, die radial und in rechtem Winkel zueinander durchgehend im Schieberkolben verlaufend sich auf der Längsachse überschneiden, ist zum einen die Ventilanordnung in der Art eines Plattenventiles aufgebaut, welches wenig Bauraum einnimmt und sich kostengünstig realisieren läßt und zum andem erlaubt der jeweilige Fluidkanal, der in das Innere des Ventilkörpers integriert ist, eine gezielte Ansteuerung des Fluidstromes und die Fluidkanäle können von ihrer Anzahl und Querschnittsgröße her so gewählt werden, daß sich beim Fluiddurchtritt eine gewünschte Drosselung ergibt, mit der Möglichkeit beim Betrieb des Hydrospeichers je nach vorgesehenem Einsatzzweck die hierfür jeweils optimalen Dämpfungsverhältnisse vorzugeben.

Durch die Integrierung der Fluidkanäle in das Innere des Ventilkörpers ist darüber hinaus eine aufwendige Bearbeitung für eine differenzierte Formgebung der Außenfläche des Ventilkörpers, wie bei den bekannten Lösungen unnötig. Darüber hinaus ist mittels den jeweiligen Fluidkanälen ein homogenes Ausströmverhalten des Fluids in den Fluidraum gewährleistet, so daß insbesondere bei der Realisierung eines Blasenspeichers die gegenüber Druckspitzen empfindliche Trennmembran, die üblicherweise aus einem gummielastischen Werkstoff besteht, schonend umströmt wird, was zur Erhöhung der Standzeit des erfindungsgemäßen Hydrospeichers führt.

Die Herstellung gestaltet sich besonders einfach, wenn die Ventilanordnung in der Art eines Schieberventiles gestaltet ist und der als Ventilgehäuse dienende Anschlußstutzen mit seiner kreiszylindrischen innenfläche die Kolbenbohrung für den als Schieberkolben ausgebildeten Ventilkörper definiert.

Bei derartigen Ausführungsbeispielen kann die Anordnung so getroffen sein, daß der an den Fluidraum angrenzende Endrand der Kolbenbohrung des Anschlußstutzens die Steuerkante für das Freigeben und Verschließen eines oder mehrerer Fluidkanäle des Schieberkolbens bildet.

Die den Schieberkolben führende Kolbenbohrung kann vorzugsweise an ihrem dem Fluidraum benachbarten Endbereich einen verjüngten Bohrungsabschnitt aufweisen, durch den eine Ringschulterfläche gebildet wird, die in Zusammenwirkung mit einer am Schieberkolben radial vorspringenden Gegenschulterfläche einen Anschlag bildet, an dem der Schieberkolben in der Offenstellung des Ventils anliegt.

Nachstehend ist die Erfindung anhand von in der Zeichnung dargestellten Ausführungsbeispielen im einzelnen erläutert.

Es zeigen:
- Fig. 1: einen abgebrochenen Längsschnitt eines Ausführungsbeispieles eines erfindungsgemäßen Blasenspeichers, wobei lediglich der dem fluidseitigen Anschlußstutzen benachbarte Teil des Speichers mit der dem Anschlußstutzen zugeordneten Ventilanordnung, die sich in der Offenstellung befindet, gezeigt ist;
- Fig. 2: einen im Vergleich zu Fig. 1 in wesentlich größerem Maßstab gezeigten Längsschnitt nur des Fluid-Anschlußstutzens eines zweiten Ausführungsbeispieles, wobei die Ventilanordnung in der Schließstellung gezeigt ist, und
- Fig. 3: einen der Fig. 1 ähnlichen Schnitt, wobei linksseitig und rechtsseitig ein drittes Ausführungsbeispiel bzw. viertes Ausführungsbeispiel dargestellt sind und die-Ventilanordnung jeweils in der Offenstellung gezeigt ist.

In der Zeichnung von Fig. 1 ist vom Druckbehälter 1 nur der dem fluidseitigen Zugang 3 benachbarte Abschnitt dargestellt. Am nicht gezeigten, gegenüberliegenden Endbereich des Druckbehälters 1 befindet sich ein in üblicher Weise gestalteter gasseitiger Zugang zum Innenraum einer nur in Fig. 3 angedeuteten Speicherblase 5, die das bewegliche Trennelement bildet, welches den in ihrem Innern befindlichen Gasraum 7 vom Fluidraum 9 trennt.

Bei dem in Fig. 1 gezeigten Ausführungsbeispiel ist als fluidseitiger Zugang 3 ein Fluid-Anschlußstutzen 11 am benachbarten Ende des Fluidraumes 9 in die Wand des Druckbehälters 1 eingeschweißt. Der Anschlußstutzen 11 ist in Form einer kreiszylindrischen Hülse ausgebildet, die in dem an ihr freies, äußeres Ende anschließenden Abschnitt ein Innengewinde 13 für den Anschluß einer nicht gezeigten Fluidleitung aufweist. In dem dem Fluidraum 9 benachbarten Endbereich bildet der Anschlußstutzen 11 eine Kolbenbohrung 15, in der ein Schieberkolben 17 verschiebbar geführt ist. Der Anschlußstutzen 11 bildet somit das Ventilgehäuse für ein Schieberventil mit dem als beweglicher Ventilkörper dienenden Schieberkolben 17, der an der Innenfläche der Kolbenbohrung 15 des Anschlußstutzens 11 unmittelbar für seine Bewegung entlang der Längsachse 19 der Kolbenbohrung 15 geführt und zwischen einer in Fig. 1 und 3 gezeigten Offenstellung und einer in Fig. 2 gezeigten Schließstellung bewegbar ist.

Der Schieberkolben 17 ist durch eine Schrauben-Druckfeder 21 in die in Fig. 1 und 3 gezeigte Offenstellung vorgespannt. Aus dieser Stellung ist er bei einer entsprechenden Ausdehnung der Speicherblase 5, wenn diese gegen die Oberseite 23 des Speicherkolbens 17 drückt, gegen die Kraft der Druckfeder 21 in die in Fig. 2 gezeigte Schließstellung verschiebbar.

Die Druckfeder 21 stützt sich mit ihrem vom Schieberkolben 17 abgewandten Ende an einer Abstützplatte 25 ab, die im Anschlußstutzen 11 an einem am benachbarten Ende der Kolbenbohrung 15 befindlichen Absatz anliegt und bei dem Ausführungsbeispiel von Fig. 1 durch einen Sicherungsring 27 gehalten ist. Bei dem alternativen Beispiel von Fig. 2 ist die Abstützplatte 25 mittels eines flachen Sprengringes 29 gesichert. Abgesehen von dieser Unterschiedlichkeit entspricht das Ausführungsbeispiel von Fig. 2 demjenigen von Fig. 1.

Die zwischen der Abstützplatte 25 und dem Schieberkolben 17 eingespannte Druckfeder 21 erstreckt sich in eine Axialbohrung 31 hinein, die im Schieberkolben 17, zu der Längsachse 19 konzentrisch, an dessen vom Fluidraum 9 abgewandten Ende ausgebildet ist und im Schieberkolben 17 in Querbohrungen 33 mündet. Diese Querbohrungen verlaufen in der Nähe der Oberseite 23 des Schieberkolbens 17 radial und in rechtem Winkel zueinander, so daß sie sich auf der Längsachse 19 überschneiden. Diese Querbohrungen 33 bilden im Schieberkolben 17 Fluidkanäle, die mit der Ventil-Steuerkante zusammenwirken und die über die Akialbohrung 31 des Schieberkolbens 17 und Durchgangsbohrungen 35 in der Abstützplatte 25 den Fluidzugang zum Fluidraum 9 bilden, wenn sich das Schieberventil in der in Fig. 1 und 3 gezeigten Offenstellung befindet.

Bei der in Fig. 2 gezeigten Stellung des Schieberkolbens 17 sind die Mündungen der Querbohrung 33 durch die am oberen Endrand 37 gebildete Steuerkante des als Ventilgehäuse dienenden Anschlußstutzens 11 abgeschlossen, siehe Fig. 2. Wie aus dieser Figur entnehmbar ist, bildet die Kolbenbohrung 15 in ihrem Endabschnitt einen verjüngten Bohrungsabschnitt mit einer Ringschulterfläche 39, die in Zusammenwirkung mit einer am Schieberkolben 17 vorgesehenen Gegenschulterfläche 41 (siehe Fig. 2) einen Anschlag bildet, der die Bewegung des Schieberkolbens 17 in Richtung auf den Fluidraum 9 hin begrenzt. Fig. 1 zeigt die entsprechende, durch diese Anschlageinrichtung festgelegte Stellung des Schieberkolbens 17.

Bei beiden in Fig. 3 gezeigten Ausführungsbeispielen ist die als Widerlager für die Druckfeder 21 bildende Abstützplatte 25 mit einem Außengewinde versehen und in das in dem Anschlußstutzen 11 endseitig ausgebildete Innengewinde 13 eingeschraubt.

Bei dem in Fig. 3 linksseitig gezeigten Ausführungsbeispiel weist der Anschlußstutzen 11 in dem dem Endrand 37 benachbarten Abschnitt ein Außengewinde 43 auf, das mit einem entsprechenden Innengewinde der Wand des Druckbehälters 1 verschraubt ist. Die Wandstärke.des Druckbehälters 1 ist zu diesem Zweck im Gewindebereich größer ausgeformt.

Das in Fig. 3 rechtsseitig gezeigte Ausführungsbeispiel weist einen an den Druckbehälter 1 einstöckig durch Warm- oder Kaltformen angeformten Anschlußstutzen 11 auf und unterscheidet sich im übrigen nicht von dem in der gleichen Figur linksseitig dargestellten Beispiel.

Vorstehend ist die Erfindung anhand von Ausführungsbeispielen in Form von Blasenspeichern beschrieben. Es versteht sich jedoch, daß die Erfindung mit Vorteil gleichermaßen bei Hydrospeichem anderer Bauart, beispielsweise bei Membranspeichern oder Koibenspeichern, anwendbar ist.

## Patentansprüche

1. Hydrospeicher, insbesondere Blasenspeicher, mit einem Druckbehälter (1), einem in diesem angeordneten Trennelement (5), das im Druckbehälter (1) einen an einen gasseitigen Zugang angrenzenden Gasraum (7) von einem Fluidraum (9) trennt, der an einen fluidseitigen Zugang (3) angrenzt, welcher einen Fluid-Anschlußstutzen (11) aufweist, und mit einer am Anschlußstutzen (11) befindlichen Ventilanordnung mit einem mindestens eine Querbohrung (33) aufweisenden Ventilkörper (17), der normalerweise in seine den Fluiddurchgang freigebende Offenstellung vorgespannt und durch eine Bewegung des Trennelementes (5) entlang einer Längsachse (19) des Speichers in seine Schließstellung bewegbar ist, wobei die Innenfläche (15) des Anschlußstutzens (11) für den an ihr unmittelbar anliegenden Ventilkörpen (17) die Führung für dessen Bewegung zwischen Offenstellung und Schließstellung bildet, wobei der Ventilkörper (17) an seiner dem Trennelement (5) zugewandten Seite als eben verlaufende Platte (17') ausgebildet ist, wobei die jeweilige Querbohrung (33) von der Platte (17') begrenzt in der Offenstellung zumindest teilweise in den Fluidraum (9) mündet, und wobei in die jeweilige Querbohrung (33) eine Axialbohrung (31) mündet, die in der vom Fluidraum (9) abgewandten Seite des Ventilkolbens (17) offen ist, **dadurch gekennzeichnet, daß** der Durchmesser des Ventilkörpers (17) größer bemessen ist als seine Höhe gemessen in der Bewegungsrichtung des Ventilkörpers (17) und daß die jeweilige Querbohrung (33) im Ventilkolben (17) als Fluidkanal ausgebildet ist, die radial durchgehend im Schieberkolben (17) verlaufend sich auf der Längsachse (19) überschneiden.

2. Hydrospeicher nach Anspruch 1, **dadurch gekennzeichnet, daß** die Ventilanordnung in der Art eines Schieberventiles gestaltet ist und der als Ventilgehäuse dienende Anschlußstutzen (11) mit seiner kreiszylindrischen Innenfläche die Kolbenbohrung (15) für den als Schieberkolben (17) ausgebildeten Ventilkörper definiert.

3. Hydrospeicher nach Anspruch 2, **dadurch gekennzeichnet, daß** der Endbereich des Anschlußstutzens (11), der an den Fluidraum (9) angrenzt, eine Steuerkante für das Freigeben und Verschließen der Mündung der Querbohrung (33) bildet.

4. Hydrospeicher nach Anspruch 3, **gekennzeichnet durch** eine in der Kolbenbohrung (15) auf der vom Fluidraum (9) abgekehrten Seite des Schieberkolbens (17) verankerte, von zumindest einer Durchgangsbohrung (35) durchbrochene Abstützplatte (25), die als Widerlager für eine zwischen dieser und dem Schieberkolben (17) eingespannten Federanordnung (21) zur Erzeugung der den Schieberkolben (17) in die Offenstellung drängenden Vorspannkraft dient.

5. Hydrospeicher nach einem der Ansprüche 2 bis 4, **dadurch gekennzeichnet, daß** Anzahl und Querschnittsgröße der im Schieberkolben (17) in Axialrichtung und/oder in Querrichtung verlaufenden Bohrungen (31, 33) im Hinblick auf eine gewünschte, sich beim Fluiddurchtritt ergebende Drosselung gewählt sind.

6. Hydrospeicher nach den Ansprüchen 4 und 5, **dadurch gekennzeichnet, daß** die Federanordnung eine Schrauben-Druckfeder (21) aufweist und daß eine im Schieberkolben (17) zentral gelegene Axialbohrung (31) mit ihrem in die zumindest eine Querbohrung (33) mündenden Endbereich als Widerlager für die zwischen Abstützplatte (25) und Schieberkolben (17) eingespannte, in die Axialbohrung (31) eingreifende Schrauben-Druckfeder (21) dient.

7. Hydrospeicher nach einem der Ansprüche 2 bis 6, **dadurch gekennzeichnet, daß** die Kolbenbohrung (15) an ihrem dem Fluidraum (9) benachbarten Endbereich (37) einen verjüngten Bohrungsabschnitt zur Bildung einer Ringschulterfläche (39) bildet, die in Zusammenwirkung mit einer am Schieberkolben (17) radial vorspringenden Gegenschulterfläche (41) einen Anschlag bildet, an dem der Schieberkolben (17) in der Offenstellung unter dem Einfluß der an ihm wirkenden Vorspannkraft anliegt.

8. Hydrospeicher nach einem der Ansprüche 1 bis 7, **dadurch gekennzeichnet, daß** die im Schieberkolben (17) durchgehend verlaufenden Querbohrungen (33) sich im rechten Winkel auf der zentralen Längsachse (19) überschneiden.

9. Hydrospeicher nach einem der Ansprüche 1 bis 8, **dadurch gekennzeichnet, daß** der Anschlußstutzen (11) in eine endseitige Öffnung des Druckbehälters (1) eingeschweißt ist.

10. Hydrospeicher nach einem der Ansprüche 1 bis 8, **dadurch gekennzeichnet, daß** der Anschlußstutzen (11) an einem Ende des Druckbehälters (1) durch Warm- oder Kaltumformen einstückig an diesen angeformt ist.

11. Hydrospeicher nach einem der Ansprüche 1 bis 8, **dadurch gekennzeichnet, daß** der Anschlußstutzen (11) in seinem dem Fluidraum (9) zugewandten Abschnitt ein Außengewinde (43) aufweist und mit einem Innengewinde in der zugeordneten, endseitigen Öffnung des Druckbehälters (1) verschraubt ist.

12. Hydrospeicher nach Anspruch 4 und einem der übrigen Ansprüche 1 bis 11, **dadurch gekennzeichnet, daß** der Anschlußstutzen (11) in dem sich an die Kolbenbohrung (15) auf der vom Fluidraum abgewandten Seite anschließenden Abschnitt ein Innengewinde (13) aufweist, in das die mit Außengewinde versehene Abstützplatte (25) eingeschraubt ist.

## Claims

1. Hydro store, especially a bladder store, with a pressure vessel (1), a separation element (5) located within the same, which separates a gas chamber (7) adjacent to an inlet on the gas side from a fluid chamber (9) positioned adjacent to an inlet (3) on the fluid side within the pressure vessel (1), which incorporates a fluid connection piece (11), and with a valve arrangement with a valve body (17) incorporating at least one cross bore (33) located at the connection piece (11), which is normally biased towards the open position releasing the fluid passage, moveable by means of a movement of the separation element (5) along a longitudinal axis (19) of the store into its closed position, whereby the internal surface (15) of the connection piece (11) forms the guide for movement of the directly adjacent valve body (17) between the open position and the closed position, whereby the valve body (17) is formed as a planar plate (17') on its side that faces the separation element (5), whereby the relevant cross bore (33) is limited by the plate (17') in the open position and opens at least in part into the fluid chamber (9), and whereby an axial bore (31) that is open on the side of the valve body (17) that faces away from the fluid chamber (9) opens into the relevant cross bore (33), **characterised in that** the diameter of the valve body (17) is larger than its height measured in movement direction of the valve body (17), and **in that** the relevant cross bore (33) is formed as a fluid channel within the valve piston (17), crossing radially and continuously within the displacement piston (17) and crossing each other upon the longitudinal axis (19).

2. Hydro store according to Claim 1, **characterised in that** the valve arrangement is realised in the form of a damper valve, and **in that** the connection piece (11) serving as valve housing defines the piston bore (15) for the valve body representing the displacement piston (17) with its circular cylindrical internal surface.

3. Hydro store according to Claim 2, **characterised in that** the end section of the connection piece (11) positioned adjacent to the fluid chamber (9) forms a controlling edge for releasing and closing the opening of the cross bore (33).

4. Hydro store according to Claim 3, **characterised by** a support plate (25) anchored within the piston bore (15) on the side of the displacement piston (17) facing away from the fluid chamber (9) and perforated by at least one passage bore (35) serving as a counter bearing for a spring arrangement (21) positioned between this and the displacement piston (17) for the creation of the biasing force required to force the displacement piston (17) into the open position.

5. Hydro store according to one of the preceding Claims 2 to 4, **characterised in that** number and size of the cross-sectional size of the bores (31, 33) extending in an axial direction and/or in a transverse direction within the displacement piston (17) are chosen in relation to a desired throttling action resulting from the fluid flow.

6. Hydro store according to Claims 4 and 5, **characterised in that** the spring arrangement incorporates a pressure spring screw (21), and **in that** an axial bore (31) positioned centrally within the displacement piston (17) serves as a counter bearing for the pressure spring screw (21) engaging the axial bore (31) and positioned between support plate (25) and displacement piston (17) with its end section that opens into the at least one cross bore (33).

7. Hydro store according to one of the preceding Claims 2 to 6, **characterised in that** the piston bore (15) forms a tapered bore section for the formation of an annular shoulder surface (39) at its end section (37) adjacent to the fluid chamber (9), which forms an abutment in co-operation with a counter shoulder surface (41) projecting radially at the displacement piston (17), against which the displacement piston (17) abuts in the open position under the influence of the biasing force applied to the same.

8. Hydro store according to one of the Claims 1 to 7, **characterised in that** the cross bores (33) continuously extending through the displacement piston (17) cross each other at right angles on the central longitudinal axis (19).

9. Hydro store according to one of the Claims 1 to 8, **characterised in that** the connection piece (11) is welded into an end opening of the pressure vessel (1).

10. Hydro store according to one of the Claims 1 to 8, **characterised in that** the connection piece (11) is formed integrally by means of hot or cold forming at one end of the pressure vessel (1).

11. Hydro store according to one of the Claims 1 to 8, **characterised in that** the connection piece (11) incorporates an external thread (43) on its section that faces towards the fluid chamber (9), and **in that** the same is screwed into an internal thread within the associated end side opening of the pressure vessel (1).

12. Hydro store according to Claim 4 and one of the other Claims 1 to 11, **characterised in that** the connection piece (11) incorporates an internal thread (13) on the side adjacent to the piston bore (15) that faces away from the fluid chamber, into which the support plate (25), equipped with an external thread, is screwed.

## Revendications

1. Accumulateur hydraulique, en particulier accumulateur à bulles, avec un réservoir sous pression (1), un élément de séparation (5) disposé dans celui-ci qui sépare, dans le réservoir sous pression (1), un compartiment de gaz (7) adjacent à un accès du côté du gaz d'un compartiment de fluide (9) qui est adjacent à un accès du côté du fluide (3) qui comporte un ajutage pour fluide (11), et avec un dispositif de soupape placé sur l'ajutage (11) avec un corps de soupape (17) comportant au moins un forage transversal (33) qui est normalement précontraint dans sa position ouverte libérant le passage du fluide et qui est déplaçable dans sa position fermée par un mouvement de l'élément de séparation (5) le long d'un axe longitudinal (19) de l'accumulateur, moyennant quoi la surface intérieure (15) de l'ajutage (11) pour le corps de soupape (17) s'appuyant directement sur elle forme le guidage pour le mouvement de celui-ci entre la position ouverte et la position fermée, moyennant quoi le corps de soupape (17), sur son côté tourné vers l'élément de séparation (5), est configuré comme une plaque s'étendant de manière plane (17'), moyennant quoi le forage transversal (33) correspondant délimité par la plaque (17') dans la position ouverte débouche au moins partiellement dans le compartiment de fluide (9), et moyennant quoi un forage axial (31), qui est ouvert du côté du piston de soupape (17) détourné du compartiment de fluide (9), débouche dans le forage transversal correspondant (33), **caractérisé en ce que** le diamètre du corps de soupape (17) est plus grand que sa hauteur mesurée dans la direction de mouvement du corps de soupape (17) et **en ce que** le forage transversal correspondant (33) est configuré comme conduit de fluide dans le tiroir de soupape (17) qui, en passant radialement de bout en bout dans le piston de soupape (17), se coupe sur l'axe longitudinal (19).

2. Accumulateur hydraulique selon la revendication 1, **caractérisé en ce que** le dispositif de soupape est conçu à la manière d'une soupape à tiroir et **en ce que** l'ajutage (11) servant de boîte de soupape définit avec sa surface intérieure cylindrique circulaire le forage de piston (15) pour le corps de soupape configuré comme un tiroir de soupape (17).

3. Accumulateur hydraulique selon la revendication 2, **caractérisé en ce que** la zone d'extrémité de l'ajutage (11), qui est adjacente au compartiment de fluide (9), forme une arête de commande pour la libération et l'obturation de l'orifice du forage transversal (33).

4. Accumulateur hydraulique selon la revendication 3, **caractérisé par** une plaque d'appui (25) ancrée dans le forage de piston (15) du côté du piston de soupape (17) détourné du compartiment de fluide (9), percée par au moins un forage débouchant (35), qui sert de butée pour un dispositif de ressort (21) tendu entre celle-ci et le piston de soupape (17) pour générer la force de précontrainte poussant le piston de soupape (17) dans la position ouverte.

5. Accumulateur hydraulique selon l'une quelconque des revendications 2 à 4, **caractérisé en ce que** le nombre et la taille de la section transversale des forages (31, 33) s'étendant dans le piston de soupape (17) dans la direction axiale et/ou dans la direction transversale sont choisis en fonction d'un étranglement souhaité obtenu pendant le passage du fluide.

6. Accumulateur hydraulique selon les revendications 4 et 5, **caractérisé en ce que** le dispositif de ressort comporte un ressort cylindrique de compression (21) et **en ce qu'**un forage axial (31) placé au centre du piston de soupape (17) sert, avec sa zone d'extrémité débouchant dans le au moins un forage transversal (33), de butée pour le ressort cylindrique de compression (21) tendu entre la plaque d'appui (25) et le piston de soupape (17). et s'engageant dans le forage axial (31).

7. Accumulateur hydraulique selon l'une quelconque des revendications 2 à 6, **caractérisé en ce que** le forage de piston (15) forme, à sa zone d'extrémité (37) adjacente au compartiment de fluide (9), un tronçon de forage aminci pour la formation d'une surface d'épaulement annulaire (39) qui, en coopération avec une surface de contre-épaulement (41) faisant saillie dans le sens radial sur le piston de soupape (17), forme une butée sur laquelle le piston de soupape (17) s'appuie dans la position ouverte sous l'influence de la force de précontrainte s'exerçant sur lui.

8. Accumulateur hydraulique selon l'une quelconque des revendications 1 à 7, **caractérisé en ce que** les forages transversaux (33) passant de bout en bout dans le piston de soupape (17) se coupent à angle droit sur l'axe longitudinal central (19).

9. Accumulateur hydraulique selon l'une quelconque des revendications 1 à 8, **caractérisé en ce que** l'ajutage (11) est soudé dans une ouverture du réservoir sous pression (1) située du côté de l'extrémité.

10. Accumulateur hydraulique selon l'une quelconque des revendications 1 à 8, **caractérisé en ce que** l'ajutage (11) est façonné à une extrémité du réservoir sous pression (1) en une seule partie avec celui-ci par façonnage à chaud où à froid.

11. Accumulateur hydraulique selon l'une quelconque des revendications 1 à 8, **caractérisé en ce que** l'ajutage (11) comporte un filetage mâle (43) dans son tronçon tourné vers le compartiment de fluide (9) et **en ce qu'**il est vissé avec un filetage femelle dans l'ouverture associée du réservoir sous pression (1) située du côté de l'extrémité.

12. Accumulateur hydraulique selon la revendication 4 et selon l'une quelconque des autres revendications 1 à 11, **caractérisé en ce que** l'ajutage (11) comporte, dans le tronçon raccordé au forage de piston (15) du côté détourné du compartiment de fluide, un filetage femelle (13) dans lequel est vissée la plaque d'appui (25) munie d'un filetage mâle.
